# EUROPÄISCHE PATENTSCHRIFT

(11) **EP 1 068 933 B1**
(45) Veröffentlichungstag und Bekanntmachung des Hinweises auf die Patenterteilung: **09.04.2008**
(21) Anmeldenummer: 00810586.8
(22) Anmeldetag: 05.07.2000
(51) Int. Cl.: B25B 31/00

(54) **Demontagevorrichtung für formschlüssig verankernden Dübel**
Disassembling device for expansion anchoring dowel
Cheville d'ancrage expansif

(30) Priorität: 14.07.1999 DE 19932863
(43) Veröffentlichungstag der Anmeldung: 17.01.2001
(73) Patentinhaber: HILTI Aktiengesellschaft, 9494 Schaan (LI)
(72) Erfinder: Kaibach, Werner, 86807 Buchloe (DE); Raber, Stefan, 86916 Kaufering (DE); Negele, Hans-Jürgen, 86920 Denklingen (DE)
(74) Vertreter: Wildi, Roland

(56) Entgegenhaltungen:
- EP-A- 0 432 397
- DE-A- 19 712 174
- DE-A- 19 713 541
- US-A- 4 702 654
- US-A- 5 201 104

## Beschreibung

Die Erfindung betrifft eine Demontagevorrichtung für formschlüssig verankerte Dübel, insbesondere für Hinterschnittanker, die eine Ankerstange mit einem sich zum freien Ende hin konisch erweiternden Kopfteil und eine Hülse mit radial ausstellbaren Spreizlappen aufweisen.

Für Schwerlastverankerungen und insbesondere für sicherheitsrelevante Befestigungen kommen vielfach formschlüssig verankernde Dübelsysteme zum Einsatz. Die Hauptvertreter dieser Gattung von Dübelsystemen sind Hinterschnittanker, die in Bohrungen mit vorbereiteter Hinterschneidung verankert werden oder sich während des Verankerungsvorgangs selbsttätig eine Hinterschneidung in der vorbereiteten Bohrung erzeugen. Die bekannten Hinterschnittanker weisen in der Regel eine Ankerstange mit einem Kopfteil auf, das sich im wesentlichen konisch in Richtung des freien Endes erweitert. Eine Hülse mit einem Spreizbereich ist axial entlang der Ankerstange verschiebbar. Der Spreizbereich der Hülse ist mit einer Anzahl von durch axiale Schlitze voneinander getrennten Spreizlappen ausgestattet, die durch Auftreiben der Hülse auf das konische Kopfteil radial ausstellbar sind. Selbstschneidende Hinterschnittanker weisen an der Mantelfläche der Spreizlappen Schneidkörper auf, die beim rotierenden Auftreiben der Hülse auf das konische Kopfteil die Bohrlochwandung abrasiv bearbeiten und dadurch im bohrlochtiefsten Bereich der vorbereiteten Bohrung eine Hinterschneidung erzeugen. Ein derartiger selbstschneidender Hinterschnittanker ist beispielsweise aus der US-A-4,702,654 bekannt.

Bei baulichen Änderungen besteht vielfach der Wunsch, nach dem Entfernen des befestigten Anbauteils die Befestigungspunkte vollständig zurückzubauen und auch die formschlüssig im Untergrund verankerten Hinterschnittanker zu entfernen. Bei den bekannten Hinterschnittankern ist dies allerdings in der Regel nicht oder nur mit sehr grossem Aufwand möglich. Daher wird vielfach nur die Ankerstange an der Bohrlochmündung abgetrennt und die Bohrung wieder geschlossen. Bei späteren Befestigungen kann der in der ursprünglichen Bohrung verbliebene Hinterschnittanker zu Problemen führen. Wegen der Schwierigkeit, die bekannten Hinterschnittanker wieder zu demontieren, sind Inspektionen von Befestigungspunkten nur sehr schwer durchzuführen. Bei selbstschneidenden Hinterschnittankern kann es vorkommen, dass infolge eines Armierungstreffers der Verankerungsvorgang nicht abgeschlossen werden kann. Um den Befestigungspunkt zu retten, ist es in diesen Fällen unerlässlich, den teilweise verankerten Hinterschnittanker wieder zu demontieren. Bei den bekannten Hinterschnittankern ist dies nur mit einem sehr grossen Aufwand möglich und führt oft auch zu unbefriedigenden Ergebnissen.

Aufgabe der vorliegenden Erfindung ist es daher, eine Vorrichtung zu schaffen, die es ermöglicht, teilweise oder vollständig im Untergrund verankerte Hinterschnittanker bei Bedarf wieder vollständig zu demontieren. Die Vorrichtung soll einen robusten und selbsterklärenden Aufbau aufweisen und einfach in der Anwendung sein.

Eine Demontagevorrichtung nach dem Oberbegriff von Anspruch 1 ist aus Dokument DE 197 12 174 bekannt.

Die Lösung dieser Aufgaben besteht in einer Demontagevorrichtung, nach dem Oberbegriff des Anspruch 1, mit den im kennzeichnenden Abschnitt des Patentanspruchs 1 angeführten Merkmalen. Bevorzugte Ausführungsvarianten und/oder vorteilhafte Weiterbildungen der Erfindung sind Gegenstand der abhängigen Ansprüche. Gemäss der Erfindung umfasst die Demontagevorrichtung ein hülsenförmiges Abstützteil, das an seinem einen, eine Abstützschulter bildenden Ende einen axial abragenden Riegelfortsatz aufweist, der mit Lastangriffsmitteln ausgestattet ist. Die Lastangriffsmittel sind mit korrespondierend ausgebildeten Lastangriffsmitteln am rückwärtigen Ende der Hülse des Dübels in eine zugbelastbare Wirkverbindung bringbar. Das Abstützteil besitzt eine wenigstens bereichsweise mit einem Innengewinde versehene Durchgangsbohrung, die sich durch den Riegelfortsatz erstreckt und zur Aufnahme einer mit einem Aussengewinde versehenen Welle dient, die durch Rotation relativ zum Abstützteil axial verschiebbar ist. Die Welle besitzt zwei Längsenden mit identisch ausgebildeten Kupplungselementen für ein Adapterstück, dessen einer Längsabschnitt einen Aussendurchmesser aufweist, der kleiner ist als der Innendurchmesser der Durchgangsbohrung des Abstützteils und am freien Ende mit einem auf die Kupplungselemente der Welle abgestimmten Anschlussteil ausgestattet ist. Das gegenüberliegende Längsende des Adapterstücks ist als Einsteckende für die Werkzeugaufnahme einer Handwerkzeugmaschine, insbesondere einer Drehbohrmaschine, ausgebildet.

Die erfindungsgemässe Demontagevorrichtung erlaubt erstmals eine einfache und zuverlässige, vollständige Demontage von teilweise oder vollständig im Untergrund verankerten Hinterschnittdübeln. Dabei kann es sich um konventionelle Hinterschnittanker, die in Bohrungen mit bereits vorbereiteten Hinterschneidungen verankert werden, oder um selbstschneidende Systeme handeln, die sich erst bei der Verankerung im bohrlochtiefsten Bereich der Bohrung eine Hinterschneidung erzeugen. Die in der Durchgangsbohrung mit dem Innengewinde zusammenwirkende Welle ist spindelartig relativ zum Abstützteil verschiebbar. Zur Übertragung der Drehbewegung eines Handbohrgeräts auf die Welle dient ein Adapterstück, das wahlweise an das eine oder das andere Längsende der Welle ankuppelbar ist. Zur Demontage wird der Riegelfortsatz derart mit dem rückwärtigen Ende der Hülse des Hinterschnittankers verbunden, dass die Verbindung auch bei Zugbelastung bestehen bleibt. Das Abstützteil stützt sich im Bereich um die Bohrungsmündung an einem Bauteil oder am Untergrund ab. Das Adapterstück wird mit demjenigen Ende der Welle gekoppelt, welches dem Riegelfortsatz abgewandt ist. Durch die Rotation der Welle um ihre Längsachse wird diese gegenüber dem Abstützteil solange axial verstellt, bis sie in Anlage zur Stirnfläche der Ankerstange des Hinterschnittankers kommt. Bei der weiteren axialen Verstellung der Welle wird auf die Hülse des Hinterschnittankers eine Zugkraft ausgeübt, die schliesslich dazu führt, dass die Hülse aus der Bohrung gezogen wird. Nach dem Abnehmen der Demontagevorrichtung kann auch die Ankerstange aus der Bohrung entfernt werden. Danach wird das Adapterstück an das zweite Ende der Welle angekuppelt, und die Welle wird durch axiale Rotation wieder in ihre Ausgangslage zurückgestellt. Das Adapterstück bietet somit den Vorteil, dass es für den eigentlichen Demontagevorgang und durch einfaches Ankuppeln am anderen Ende der Welle für das nachträgliche Zurückstellen der Welle in den Ausgangszustand einsetzbar ist.

Aus fertigungstechnischen Gründen erweist es sich von Vorteil, wenn die Kupplungselemente an den Längsenden der Welle als axial abragende Zapfen ausgebildet sind, die einen von der Kreisform abweichenden Querschnitt besitzen. Das Anschlussteil am Adapterstück ist dann mit Vorteil eine Sachlochbohrung mit einem zu den Zapfen korrespondierenden Querschnitt. Eine besondere einfache und erprobte Geometrie für die Kupplungsteile und die Sacklochbohrung stellt der Sechskant dar.

In einer sehr zweckmässigen Variante der Erfindung ist der das Anschlussteil tragende Längsabschnitt des Adapterstücks durch einen umlaufenden Bund vom das Einsteckende aufweisenden Abschnitt getrennt. Der Aussendurchmesser des umlaufenden Bundes ist dabei grösser als der Innendurchmesser der Durchgangsbohrung des hülsenförmigen Abstützteils. Der Bund verhindert beim Zurückstellen der Welle einen Kontakt zwischen dem Bohrfutter des Handbohrgeräts und den Lastangriffsmitteln am Riegelfortsatz. Dadurch werden Beschädigungen des Bohrfutters und/oder der Lastangriffsmittel vermieden. Vielmehr kommt es, sobald der Bund in Kontakt mit dem Riegelfortsatz kommt, zu einer automatischen Entkopplung zwischen dem Adapterstück und der Welle. Indem der das Anschlussteil tragende Längsabschnitt des Adapterstücks eine auf die Abmessungen des Abstützteils abgestimmte Länge aufweist, ist gewährleistet, dass die Welle in eine optimale Position für den nächsten Demontagevorgang zurückgestellt wird. Eine zusätzliche Vorbereitung der Demontagevorrichtung für den Einsatz kann dadurch entfallen. Vorzugsweise beträgt die vom umlaufenden Bund bis zum freien Ende des Adapterstücks gemessene Länge etwa 20 mm bis etwa 200 mm, vorzugsweise 30 mm bis 130 mm.

In einer zweckmässigen Weiterbildung der Demontagevorrichtung sind die Lastangriffsmittel am Riegelfortsatz des Abstützteils radial abragende Stifte, die in korrespondierend ausgebildeten, hinterschnittenen Aussparungen am rückwärtigen Ende der Hülse des Hinterschnittankers formschlüssig verrastbar sind. Die gewählte Geometrie der Lastangriffsmittel am Riegelfortsatz ist einfach herstellbar, robust, selbsterklärend und auf einfache Weise mit den Lastangriffsmitteln am rückwärtigen Ende der Hülse des Hinterschnittankers kuppelbar.

Im folgenden wird die Erfindung unter Bezugnahme auf ein in den Fig. schematisch dargestelltes Ausführungsbeispiel näher erläutert. Es zeigen in nicht massstabsgetreuer Darstellung:
- Fig. 1: die Demontagevorrichtung im Ausgangszustand;
- Fig. 2: die Demontagevorrichtung nach erfolgter Demontage eines Hinterschnittankers; und
- Fig. 3: die Demontagevorrichtung unmittelbar vor Erreichen des Ausgangszustands.

Die in Fig. 1 - 3 in unterschiedlichen Zuständen dargestellte Demontagevorrichtung ist jeweils gesamthaft mit dem Bezugszeichen 1 versehen. Sie umfasst ein hülsenförmiges Abstützteil, das aus Gründen der besseren Handhabbarkeit und aus Gewichtsgründen beispielsweise die dargestellte Hantelform aufweisen kann. Das eine Stirnende des Abstützteils bildet eine ringförmige Abstützschulter 3. Vom Stirnende ragt ein Riegelfortsatz 4, der zwei oder mehrere, vorzugsweise als radiale Stifte 5 ausgebildete, Lastangriffsmittel aufweist. Eine Durchgangsbohrung 6 erstreckt sich über die gesamte axiale Länge des hülsenförmigen Abstützteils 2 und setzt sich durch den Riegelfortsatz 4 fort. Die Durchgangsbohrung 6 besitzt einen Innendurchmesser i und ist wenigstens bereichsweise als Innengewindebohrung ausgebildet. Vorzugsweise ist Durchgangsbohrung 6 über ihre gesamte Länge mit einem Innengewinde versehen. Die Durchgangsbohrung 6 dient der Aufnahme einer Welle 7, die über ihre gesamte axiale Länge mit einem Aussengewinde 8 ausgestattet ist. Das Aussengewinde 8 der Welle 7 wirkt mit der Innengewindebohrung 6 zusammen, so dass die Welle 7 durch Rotation relativ zum Abstützteil 2 spindelartig axial verstellbar ist. Die Welle 7 besitzt an ihren beiden Längsenden 9, 10 identisch ausgebildete Kupplungselemente 11, die beispielsweise von Zapfen mit sechseckigem Querschnitt gebildet sind. Die Welle 7 ist somit in beliebiger Orientierung in die Innengewindebohrung 6 des Abstützteils 2 einschraubbar. Die Kupplungselemente 11 sind an ein Anschlussteil 14 eines Adapterstücks 12 ansteckbar. Das Anschlussteil 14 ist beispielsweise als Sacklochbohrung ausgebildet, die einen Innensechskant aufweist, der auf den Aussensechskant der Zapfen 11 an den Längsenden 9, 10 der Welle 7 abgestimmt ist. Der das Anschlussteil 14 aufweisende Längsabschnitt 13 des Adapterstücks 12 besitzt vorzugsweise einen Aussendurchmesser a, der kleiner ist als die Innendurchmesser i der Durchgangsbohrung 6 im Abstützteil 2. Dadurch kann der vordere Längsabschnitt 13 beim Demontagevorgang in die Durchgangsbohrung 6 eingeführt werden. Ein umlaufender Bund 16 trennt den vorderen Längsabschnitt 13 des Adapterteils vom rückwärtigen Abschnitt, der als Einsteckende 15 für die Werkzeugaufnahme eines Drehbohrgeräts ausgebildet ist. Der umlaufende Bund 16 besitzt einen Aussendurchmesser o, der grösser ist als der Innendurchmesser i der Durchgangsbohrung 6 im Abstützteil 2. Die Länge des Längsabschnitts 13 ist mit l bezeichnet und beträgt etwa 20 mm bis etwa 200 mm, vorzugsweise 30 mm bis 130 mm.

Fig. 1 zeigt die Demontagevorrichtung 1 in ihrer Ausgangsstellung, bevor die Lastangriffsmittel 5 am Riegelfortsatz 4 mit den korrespondierenden Lastangriffsmitteln an der Hülse des zu demontierenden Hinterschnittankers verrastet werden. Das rückwärtige Längsende 9 der Welle 7 überragt die rückwärtige Stirnfläche des Abstützteils 2. Das Adapterstück 12 wird mit seinem Einsteckende 15 in die Werkzeugaufnahme eines Drehbohrgeräts eingespannt und danach über die Sacklochbohrung 14 mit dem Kupplungszapfen 11 am rückwärtigen Längsende 9 der Welle 7 gekuppelt. Dies ist durch den Pfeil P angedeutet. Durch die vom Drehbohrgerät vermittelte Drehbewegung wird die Welle 7 weiter in die Durchgangsbohrung 6 eingeschraubt, bis der Zapfen 11 an ihrem vorderen Längsende 10 an der aus dem Bohrloch ragenden Ankerstange des Hinterschnittankers ansteht. Durch weiteres Einschrauben der Welle 7 wird durch das Abstützteil 2 eine Zugkraft auf die Hülse des Hinterschnittankers ausgeübt. Dadurch wird die Hülse schliesslich aus der Bohrung gezogen. Danach kann die Ankerstange des Hinterschnittdübels aus der Bohrung entfernt werden.

Fig. 2 zeigt die Demontagevorrichtung 1 unmittelbar nach der Demontage der Hülse des Hinterschnittankers. Die Welle 7 ist nahezu vollständig in das Abstützteil 2 eingeschraubt. Ihr vorderes Längsende 10 überragt den Riegelfortsatz 4. Zum Zurückschrauben der Welle 7 in ihre Ausgangsstellung wird das mit seinem Einsteckende 15 in die Werkzeugaufnahme des Drehbohrgeräts eingespannte Adapterstück 12 über die Sacklochbohrung 14 mit Innensechskant an den Zapfen 11 am vorderen Längsende 10 der Welle 7 angekuppelt. Dies ist in Fig. 2 durch den Pfeil R angedeutet. Durch die Rotation der Welle 7 wird diese wieder in ihre Ausgangsstellung zurückgestellt.

Fig. 3 zeigt das Demontagewerkzeug 1 unmittelbar bevor die Welle 7 wieder ihre Ausgangsstellung erreicht hat. Der umlaufende Bund 16 am Adapterteil 12 befindet sich in unmittelbarer Nachbarschaft zu den Lastangriffsmitteln 5 am Riegelfortsatz 4. Beim weiteren Zurückdrehen der Welle 7 in das Abstützteil 2 kommt der Bund 16 in Anlage zum Riegelfortsatz 4. Dadurch kommen die Sacklochbohrung 14 und der Zapfen 11 am vorderen Längsende 10 der Welle automatisch ausser Eingriff und die Drehung des Adapterteils 12 wird nicht weiter auf die Welle 7 übertragen.

## Patentansprüche

1. Demontagevorrichtung für formschlüssig verankerte Dübel, insbesondere für Hinterschnittanker, die eine Ankerstange mit einem sich zum freien Ende hin konisch erweiternden Kopfteil und eine Hülse mit radial ausstellbaren Spreizlappen aufweisen, mit einem hülsenförmigen Abstützteil (2), das an seinem einen, eine Abstützschulter (3) bildenden Ende einen axial abragenden Riegelfortsatz (4) aufweist, der mit Lastangriffsmitteln (5) ausgestattet ist, die mit korrespondierend ausgebildeten Lastangriffsmitteln am rückwärtigen Ende der Hülse des Dübels in eine zugbelastbare Wirkverbindung bringbar sind, und eine wenigstens bereichsweise mit einem Innengewinde versehene Durchgangsbohrung (6) besitzt, die sich durch den Riegelfortsatz (4) erstreckt und zur Aufnahme einer mit einem Aussengewinde (8) versehenen Welle (7) dient, die durch Rotation relativ zum Abstützteil (4) axial verstellbar ist **dadurch gekennzeichnet, dass** die Demontage Vorrichtung ein Adapterstück (12) aufweist und **dass** die Welle (7) zwei Längsenden (9, 10) mit identisch ausgebildeten Kupplungselementen (11) für das Adapterstück (12) besitzt, dessen einer Längsabschnitt (13) einen Aussendurchmesser (a) aufweist, der kleiner ist als der Innendurchmesser (i) der Durchgangsbohrung (6) des Abstützteils (4) und am Längsende mit einem auf die Kupplungselemente der Welle abgestimmten Anschlussteil (14) ausgestattet ist und dessen gegenüberliegendes Längsende als Einsteckende (15) für die Werkzeugaufnahme einer Handwerkzeugmaschine, insbesondere einer Drehbohrmaschine, ausgebildet ist.

2. Demontagevorrichtung nach Anspruch 1, **dadurch gekennzeichnet, dass** die Kupplungselemente (11) an den Längsenden (9, 10) der Welle (7) axial abragende Zapfen mit einem von der Kreisform abweichenden Querschnitt sind und das Anschlussteil (14) am Adapterstück (12) eine Sachlochbohrung mit einem zu den Zapfen (11) korrespondierenden Querschnitt ist.

3. Demontagevorrichtung nach Anspruch 2, **dadurch gekennzeichnet, dass** die Zapfen (11) als Sechskant und die Sacklochbohrung (14) als Innensechskant ausgebildet sind.

4. Demontagevorrichtung nach einem der vorangehenden Ansprüche, **dadurch gekennzeichnet, dass** der das Anschlussteil (14) tragende Längsabschnitt (13) durch einen umlaufenden Bund (16) vom das Einsteckende (15) aufweisenden Abschnitt des Adapterstücks (12) getrennt ist, dessen Aussendurchmesser (o) grösser ist als der Innendurchmesser (i) der Durchgangsbohrung (6) der Abstützhülse.

5. Demontagevorrichtung nach Anspruch 4, **dadurch gekennzeichnet, dass** der das Anschlussteil (14) aufweisende Längsabschnitt (13) des Adapterstücks (12) eine vom umlaufenden (16) Bund bis zum freien Ende gemessene Länge (l) besitzt, die etwa 20 mm bis etwa 200 mm, vorzugsweise 30 mm bis 130 mm beträgt.

6. Demontagevorrichtung nach einem der vorangehenden Ansprüche, **dadurch gekennzeichnet, dass** die Lastangriffsmittel (5) am Riegelfortsatz (4) des Abstützteils (2) radial abragende Stifte sind, die in korrespondierend ausgebildeten, hinterschnittenen Aussparungen am rückwärtigen Ende der Hülse des Hinterschnittankers formschlüssig verrastbar sind.

## Claims

1. Disassembling device for locking dowel anchors, especially for undercut anchors, which have an anchor rod with a head member that expands conically towards the free end and a sleeve with expansion flanges that can be set radially outwards, the disassembly device having a sleeve shaped support member (2) with an extension bar (4) projecting axially at its one end so as to form a support shoulder (3) at that end, the extension bar (4) being furnished with load engagement means (5) which can be brought into tension load bearing operative connection with correspondingly formed load engagement means at the rearward end of the sleeve of the anchor, and the support member (2) possessing a through bore (6) provided, at least along part, with an internal thread, the through bore (6) extending through the extension bar (4), and serving to receive a shaft (7) provided with an external thread (8) which can be displaced axially by rotation relatively to the support member (4), **characterised in that** the disassembling device has an adapter piece (12) and that the shaft (7) possesses two longitudinal ends (9, 10) with identically formed coupling elements (11) for the adapter piece (12), whose one longitudinal section (13) has an outer diameter (a) which is smaller than the inner diameter (i) of the through bore (6) of the support member (4) and is furnished at the longitudinal end with a connecting member (14) matching the coupling elements of the shaft, and whose opposite longitudinal end is formed as an insertion end (15) for the tool reception of a manual mechanical tool, especially a rotating drill.

2. Disassembling device according to claim 1, **characterised in that** the coupling elements (11) at the longitudinal ends (9, 10) of the shaft (7) are axially projecting spigots whose cross section departs from the circular, and the connecting member (14) of the adapter piece (12) is a blind hole with a cross section that corresponds to that of the spigot (11).

3. Disassembling device according to claim 2, **characterised in that** the spigots (11) are made hexagonal and the blind hole (14) internally hexagonal.

4. Disassembling device according to one of the preceding claims, **characterised in that** the longitudinal section (13) that carries the connecting member (14) is separated by a circumferential collar (16) from the section of the adapter piece (12) that has the insertion end (15), the outer diameter (o) of the circumferential collar (16) being greater than the inner diameter (i) of the through bore (6) of the support sleeve.

5. Disassembling device according to claim 4, **characterised in that** the longitudinal section (13) of the adapter piece (12) that has the connecting member (14), possesses a length (1) measured from the circumferential collar (16) to the free end amounting from about 20 mm to about 200 mm, preferably from 30 mm to 130 mm.

6. Disassembling device according to one of the preceding claims, **characterised in that** the load engagement means (5) are pegs projecting radially from the extension bar (4) of the support member (2) which can latch, lockingly, in correspondingly formed undercut recesses at the rearward end of the sleeve of the undercut anchor.

## Revendications

1. Dispositif de dépose pour chevilles ancrées par complémentarité de formes, en particulier pour dispositifs d'ancrage à contre-dépouille comportant une tige d'ancrage pourvue d'une partie de tête élargie coniquement vers l'extrémité libre et d'un manchon avec pattes expansibles à déploiement radial, comprenant une partie d'appui en forme de manchon (2) qui comporte, à l'une de ses extrémités formant un épaulement d'appui (3), un prolongement de verrouillage (4) qui dépasse axialement et qui est muni de moyens d'application de charge (5) pouvant être amenés en liaison active sollicitable en traction avec des moyens d'application de charge de conformation correspondante situés à l'extrémité arrière du manchon de la cheville, et comprenant un trou débouchant (6) qui est muni au moins par endroits d'un taraudage, qui traverse le prolongement de verrouillage (4) et qui sert à recevoir un arbre (7), lequel est muni d'un filetage extérieur (8) et est déplaçable axialement par rotation par rapport à la partie d'appui (4), **caractérisé en ce que** le dispositif de dépose comporte un adaptateur (12) et **en ce que** l'arbre (7) possède deux extrémités longitudinales (9, 10) à éléments d'accouplement de conformation identique (11) pour l'adaptateur (12) dont l'une des portions longitudinales (13) présente un diamètre extérieur (a) inférieur au diamètre intérieur (i) du trou débouchant (6) de la partie d'appui (4) et muni à extrémité longitudinale d'un raccord (14) adapté aux éléments d'accouplement de l'arbre et dont l'autre extrémité longitudinale opposée est conformée en extrémité d'insertion (15) pour le raccord d'outil d'un appareil portatif, en particulier d'un appareil de forage par rotation.

2. Dispositif de dépose selon la revendication 1,
**caractérisé en ce que** les éléments d'accouplement (11) situés aux extrémités longitudinales (9, 10) de l'arbre (7) sont des tourillons en saillie axiale présentant une section transversale qui diffère de la forme circulaire, et le raccord (14) situé sur l'adaptateur (12) est un trou borgne dont la section transversale correspond à celle des tourillons (11).

3. Dispositif de dépose selon la revendication 2,
**caractérisé en ce que** les tourillons (11) sont conformés en hexagones, et le trou borgne (14) est conformé en hexagone femelle.

4. Dispositif de dépose selon une des revendications précédentes, **caractérisé en ce que** la portion longitudinale (13) portant le raccord (14) est séparée de la portion de l'adaptateur (12) pourvue de l'extrémité d'insertion (15) par un collet périphérique (16) dont le diamètre extérieur (o) est supérieur au diamètre intérieur (i) du trou débouchant (6) du manchon d'appui.

5. Dispositif de dépose selon la revendication 4,
**caractérisé en ce que** la portion longitudinale (13) de l'adaptateur (12) pourvue du raccord (14) possède une longueur (1) qui, mesurée du collet périphérique (16) à l'extrémité libre, est d'environ 20 mm à environ 200 mm, de préférence de 30 mm à 130 mm.

6. Dispositif de dépose selon une des revendications précédentes, **caractérisé en ce que** les moyens d'application de charge (5) situés sur le prolongement de verrouillage (4) de la partie d'appui (2) sont des broches en saillie radiale qui sont encliquetables par complémentarité de formes dans des évidements à contre-dépouille de conformation correspondante ménagés à l'extrémité arrière du manchon du dispositif d'ancrage à contre-dépouille.
